# EUROPÄISCHE PATENTSCHRIFT

(11) **EP 3 835 500 B1**
(45) Veröffentlichungstag und Bekanntmachung des Hinweises auf die Patenterteilung: **02.03.2022**
(21) Anmeldenummer: 21154090.1
(22) Anmeldetag: 28.03.2019
(51) Int. Cl.: E03C 1/23, E03C 1/24, E03C 1/232

(54) **ABLAUFANORDNUNG**
DRAIN ASSEMBLY
SYSTEME DE VIDANGE

(30) Priorität: 29.03.2018 EP 18164985
(43) Veröffentlichungstag der Anmeldung: 16.06.2021
(62) Teilanmeldung aus: 19714202.9
(73) Patentinhaber: Geberit International AG, 8645 Jona (CH)
(72) Erfinder: OBERHOLZER, Marco, 8733 Eschenbach (CH); PREISIG, Felix Imo, 8046 Zürich (CH); SCHINTLER, Michael, 8330 Pfäffikon (CH)
(74) Vertreter: Frischknecht, Harry Ralph

(56) Entgegenhaltungen:
- EP-A1- 2 868 816
- WO-A2-2007/086736
- DE-U- 1 840 394
- DE-U1-202015 107 000
- US-A1- 2017 306 598

## Beschreibung

### TECHNISCHES GEBIET

Die vorliegende Erfindung betrifft eine Ablaufanordnung nach dem Oberbegriff von Anspruch 1.

### STAND DER TECHNIK

Aus der EP 0 342 723 ist eine Ablaufanordnung bekannt geworden, bei welcher ein Überlaufrohr über einem Ventil angeordnet ist und eine Überbrückung des Ventils bei zu stark ansteigendem Wasserpegel in einem Waschbecken bereitstellt. Das Ventil kann dabei in Richtung der Vertikalen angehoben werden. Nachteilig an der Ablaufanordnung der EP 0 342 723 ist, dass aufgrund der Ausbildung der Ablaufanordnung einen vergleichsweise grossen Bauraum unterhalb des Waschtisches benötigt wird.

Darüber hinaus wird die Dichtung, welche das Ventil auf dem Ventilsitz abdichtet, bei offenem Ventil konstant mit Wasser überströmt, was bezüglich deren Lebensdauer nachteilig ist. Aus der US 2017/306598 und der WO 2007/086736 sind weiter Ablaufanordnungen bekannt geworden.

### DARSTELLUNG DER ERFINDUNG

Ausgehend von diesem Stand der Technik, liegt der Erfindung eine Aufgabe zugrunde, eine Ablaufanordnung anzugeben, welche die Nachteile des Standes der Technik überwindet. Insbesondere soll die Ablaufanordnung kompakter ausgebildet sein. Besonders bevorzugt soll die Ablaufvorrichtung besser montierbar sein.

Diese Aufgabe löst der Gegenstand vom Anspruch 1. Demgemäss umfasst eine Ablaufanordnung zum Anschluss an einen Sanitärartikel ein Ablaufrohr mit einem Rohreintritt und einem Rohraustritt, ein in einem Ventilabschnitt des Ablaufrohrs angeordnetes Ventil mit einer Dichtfläche und einem Ventilkörper, wobei der Ventilkörper mit einem Betätigungselement von einer Verschlusslage in eine Offenlage von der Dichtfläche weg bewegbar ist, und ein Überlaufrohr, welches sich von einer in Fliessrichtung des Wasser gesehen vor dem Ventil liegenden ersten Abzweigstelle zu einer in Fliessrichtung des Wassers nach dem Ventil liegenden zweiten Abzweigstelle vom Ablaufrohr weg erstreckt und so das Ventil überbrückt. Das Überlaufrohr erstreckt sich in Einbaulage im Wesentlichen entgegen der Lotrichtung nach oben. Der Ventilkörper ist mindestens teilweise an einem Einsatzelement gelagert. Das Ablaufrohr weist eine Einsatzaufnahme auf, wobei das Einsatzelement in die Einsatzaufnahme am Ablaufrohr einsetzbar ist.

In Einbaulage verläuft der Ventilabschnitt derart, dass die Fliessrichtung im Wesentlichen in der Horizontalen oder in einem Winkel von maximal 20° winklig geneigt zur Horizontalen verläuft, und dass die Dichtfläche in Einbaulage im Wesentlichen in der Vertikalen oder in einem Winkel von maximal 20° winklig geneigt zur Vertikalen orientiert ist. Das heisst, dass in Einbaulage der Ventilabschnitt derart verläuft, dass die Fliessrichtung im Wesentlichen in der Horizontalen verläuft, und so die Absperrung durch das Ventil in dem horizontal liegenden Abschnitt liegt. Diese Ausbildung hat den Vorteil, dass das Ablaufrohr kompakter ausgebildet werden kann, weil die beiden Abzweigstellen sich vom besagten Ventilabschnitt, der in der Horizontalen liegt, weg erstrecken. Zudem kann der Bauraum in der Höhe optimiert werden, weil die Dichtungsfläche in der Vertikalen liegt und so der Ventilkörper, mindestens zu Beginn seiner Bewegung, in horizontaler Richtung bewegt wird. Unter dem Beginn der Bewegung wird das Absetzen des Ventilkörpers von der Dichtfläche verstanden.

Die hierin verwendeten Ausdrucksweisen "Horizontale" und "Vertikale" beziehen sich im Wesentlichen auf Richtung rechtwinklig bzw. parallel zur Lotrichtung. In diesem Zusammenhang bedeutet "im wesentlichen", dass die Vertikale mit einem kleinen Winkel von einigen Grad winklig geneigt zur Lotrichtung stehen kann bzw. dass die Horizontale mit einem kleinen Winkel von einigen Grad winklig geneigt zum rechten Winkel zur Lotrichtung stehen kann.

Die Anordnung des Ventilkörpers an einem Einsatzelement hat den Vorteil, dass die Montage und Demontage des Ventilkörpers vereinfacht wird.

Die Ausdrucksweise, "dass Ventilkörper mindestens teilweise an einem Einsatzelement gelagert ist", ist so zu verstehen, dass der Ventilkörper vollständig am Einsatzelement gelagert ist oder dass der Ventilkörper teilweise am Einsatzelement und teilweise an einem anderen Element der Anordnung gelagert ist.

Die Lagerung ist dabei derart, dass sich der Ventilkörper relativ zur Dichtfläche bewegen kann.

Besonders bevorzugt ist die Lagerung des Ventilkörpers am Einsatzelement derart, dass der Ventilkörper bei einem Montagevorgang gemeinsam mit dem Einsatzelement in das Ablaufrohr einsetzbar ist. Der Montagevorgang umfasst sowohl die Montage als auch die Demontage. Bei der Demontage ergeht der Vorteil, dass aufgrund der Lagerung des Ventilkörpers am Einsatzelement der Ventilkörper mit dem Einsatzelement aus der Einsatzaufnahme entfernt werden kann. Hierdurch kann ein einfacher Zugriff auf das Einsatzelement geschaffen werden. Dies ist insbesondere dann von Vorteil, wenn der Ventilkörper oder daran befestigte Teile gereinigt oder ausgetauscht werden müssen.

Dem Rohreintritt kann ein weiteres Rohr, das mit dem Sanitärartikel in Verbindung steht, angeschlossen werden. Dem Rohraustritt kann ein weiteres Rohr, das mit dem Abwassernetz in Verbindung steht, angeschlossen werden.

Vorzugsweise ist der Ventilkörper eine Ventilklappe. Die Dichtfläche wird vorzugsweise durch das Ablaufrohr oder durch das Einsatzelement bereitgestellt, wobei sich die Ventilklappe relativ zur Dichtfläche um eine geometrische Schwenkachse verschwenken lässt. Die Ventilklappe ist mindestens teilweise an der Einsatzaufnahme gelagert und arbeitet mit der Dichtfläche, die am Ablaufrohr liegt, zusammen.

Die Ausbildung des Ventilkörpers als Ventilklappe hat den Vorteil, dass eine einfache Ansteuerung und Betätigung des Ventilkörpers ermöglicht wird.

Die Ventilklappe ist an einer Lagerachse gelagert, welche um die geometrische Schwenkachse verschwenkbar ist. Die Lagerachse ist in einer Lagerstelle, insbesondere in einer Lageröffnung, am Einsatzelement und/oder in einer Lagerstelle, insbesondere in einer Lageröffnung, am Ablaufrohr verschwenkbar gelagert. Weiter weist die Lagerachse ein freies Ende auf, welches mit dem besagten Betätigungselement betätigbar ist.

Wenn die Lagerstelle eine Lageröffnung ist, ist vorzugsweise eine Dichtung zwischen der Lagerachse und der Lageröffnung, insbesondere im stirnseitigen Bereich der Lageröffnung angeordnet. Mit der Dichtung lässt sich ein unbeabsichtigter Wasseraustritt aus dem Rohrabschnitt verhindern.

Das freie Ende ist vorzugsweise Teil eines Hebelarms, welcher winklig geneigt, insbesondere rechtwinklig, von der Lagerachse wegsteht, wobei das Betätigungselement auf das freie Ende wirkt.

Das freie Ende liegt vorzugsweise ausserhalb des Ablaufrohrs und ist von ausserhalb des Ablaufrohrs betätigbar. Das heisst, dass das Betätigungselement ebenfalls ausserhalb des Rohrabschnittes angeordnet werden kann.

Vorzugsweise verläuft die geometrische Schwenkachse bzw. die Lagerachse in Einbaulage gesehen oberseitig im Ablaufrohr. Durch die Anordnung der Schwenkachse oberseitig ergeht der Vorteil, dass die Ventilklappe in der Offenlage nicht durch das Wasser, das den Ventilabschnitt durchströmt, überströmt wird. Hierdurch wird der Fluss des Wassers nicht durch die Ventilklappe gestört, was die Abflussleistung erhöht. Vorzugsweise füllt die Strömung in diesem Fall den Querschnitt des Ventilabschnittes zu maximal 50% aus.

Vorzugsweise ist die Schwenkachse bzw. die Lagerachse in Einbaulage in der Horizontalen orientiert.

Weiter ist es bevorzugt, dass die Schwenkachse in Fliessrichtung des Wassers gesehen nach der Dichtfläche liegt. Somit liegt die Schwenkachse nicht im Wasser, wenn sich die Ventilklappe in der Verschlusslage befindet. Diesbezüglich weist die Ventilklappe vorzugsweise einen Abkröpfbereich auf, welcher die eigentliche Klappe in einem Abstand zur Lagerachse hält.

Vorzugsweise liegt der Ventilkörper in der Offenlage im Wesentlichen oder wesentlich oberhalb der Mittelachse des Ventilabschnittes bzw. des Ablaufrohrs.

Vorzugsweise wirkt ein Rückstellelement auf den Ventilkörper, welches Rückstellelement den Ventilkörper in seiner Verschlusslage hält. Das Rückstellelement ist vorzugsweise am Einsatzelement gelagert. Vorzugsweise ist das Rückstellelement ausserhalb des wasserführenden Bereichs des Ablaufrohrs angeordnet. Das Rückstellelement ist besonders bevorzugt eine Blattfeder, welche auf die Lagerachse wirkt.

Besonders bevorzugt kommt die Ventilklappe in ihrer Offenstellung in den Mündungsbereich der Abzweigstelle in den Ventilabschnitt zu liegen. Dabei verschliesst die Ventilklappe aber den Mündungsbereich nicht ganz, so dass im Falle einer Blockierung der Ventilklappe durch Fremdstoffe nach wie vor ein sicherer Überlauf durch das Überlaufrohr bereitgestellt werden kann.

Vorzugsweise weist das Einsatzelement einen kreiszylindrischen Lagerabschnitt auf und die Einsatzaufnahme weist einen kreiszylindrische Lageraufnahmeabschnitt auf, ein Dichtungselement ist zwischen Lagerabschnitt und Lageraufnahmeabschnitt angeordnet. Mit dem Dichtungselement wird eine Dichtung zwischen dem Einsatzelement und der Einsatzaufnahme geschaffen, so dass dort kein Wasser aus dem Ablaufrohr austreten kann. Die kreiszylinderische Ausbildung hat den Vorteil, dass die Montage und auch die Dichtung sehr einfach gestaltet werden kann.

Vorzugsweise ist zwischen dem Einsatzelement und der Einsatzaufnahme eine Orientierungsstruktur angeordnet, welches die Einsatzaufnahme mit dem in der Einsatzaufnahme gelagerten Ventilkörper bezüglich der Dichtfläche ausrichtet. Durch die Anordnung der Orientierungsstruktur kann das Einsatzelement lagerichtig in der Einsatzaufnahme platziert werden. Die lagerichtige Positionierung ist vorteilhaft, weil der Ventilkörper dann ebenfalls lagerichtig angeordnet ist.

Vorzugsweise umfasst das Einsatzelement ein Sicherungselement, welches nach erfolgtem Einsetzen des Einsatzelementes in die Einsatzaufnahme das Einsatzelement zum Ablaufrohr hin sichert. Das Sicherungselement ist vorzugsweise ein rein mechanisches Sicherungselement, welches keine Dichtungsfunktion aufweist.

Vorzugsweise ist das Sicherungselement ein Deckel, welcher drehbar am Einsatzelement gelagert ist und welcher ein Gewinde aufweist, welches mit einem entsprechend ausgebildeten Gewinde am Ablaufrohr zusammenarbeitet. Vorzugsweise ist der Deckel lose am Einsatzelement drehbar gelagert. Besonders bevorzugt weist der Deckel eine umlaufende Nut auf, in welche ein Kamm des Einsatzelementes eingreift.

In einer anderen Variante ist das Sicherungselement am Einsatzelement angeformt und weist beispielsweise die Form eines Bajonettverschlusses auf.

In einer ersten Ausführungsform mündet die Einsatzaufnahme zwischen der ersten Abzweigstelle und der zweiten Abzweigstelle in das Ablaufrohr. Die Einsatzaufnahme ist vorzugsweise derart orientiert, dass das Einsatzelement in Richtung einer quer zur Dichtfläche verlaufenden Einsetzrichtung in die Einsatzaufnahme einsetzbar ist. In Einbaulage verläuft die Einsetzrichtung vorzugsweise in Horizontaler Richtung. Die Einsatzrichtung ist bevorzugt parallel zur Orientierung der Schwenkachse.

In einer zweiten Ausführungsform mündet die Einsatzaufnahme zwischen der zweiten Abzweigstelle und dem Rohraustritt in das Ablaufrohr. Die Einsatzaufnahme ist vorzugsweise derart orientiert, dass das Einsatzelement in Richtung einer rechtwinklig zur Dichtfläche verlaufenden Einsetzrichtung in die Einsatzaufnahme einsetzbar ist. In Einbaulage verläuft die Einsetzrichtung vorzugsweise in Horizontaler Richtung. Die Einsatzrichtung ist bevorzugt quer oder rechtwinklig zur Orientierung der Schwenkachse.

Vorzugsweise ist der Ventilkörper gegenüber der Lagerstelle, insbesondere der Lageröffnung, des Einsatzelements an einer weiteren Lagerstelle, die am Ablaufrohr angeordnet ist, gelagert. Das heisst, der Ventilkörper ist teilweise am Einsatzelement und teilweise an der weiteren Lagerstelle angeordnet.

Vorzugsweise ist das Betätigungselement ein Bowdenzug mit einer Hülle und einem darin gelagerten Kabel, welches Kabel auf den Ventilkörper wirkt, wobei die Hülle am Einsatzelement gelagert ist. Das Kabel wirkt insbesondere auf das freie Ende des Hebelarms der Lagerachse. Alternativerweise kann das Betätigungselement auch ein elektrischer Aktuator, wie ein Motor oder ein Servomotor sein, oder ein pneumatischer Aktuator sein.

Vorzugsweise weisen das Einsatzelement und/oder die Einsatzaufnahme einen Einschnitt für die Durchführung des Bowdenzugs auf. Durch den Einschnitt kann der Bowdenzug einfach aus dem Einsatzelement hinausgeführt werden, wobei die Platzverhältnisse optimal nutzbar sind.

In der Folge werden nun einige weitere bevorzugte optionale Merkmale beschrieben.

Vorzugsweise umfasst der Ventilkörper, insbesondere die Ventilklappe, ein Dichtungselement, welches in der Verschlusslage auf der Dichtfläche aufliegt. Das Dichtungselement ist vorzugsweise ein Dichtring oder eine Profildichtung.

Vorzugsweise ist die Dichtfläche eine sich vollständig um die Mittelachse herumerstreckende Ringfläche.

Vorzugsweise wird die Dichtfläche durch eine Aufweitung des Ventilabschnittes bereitgestellt, wobei der Querschnitt des Ventilabschnittes in Fliessrichtung gesehen nach der Dichtfläche grösser ist als vor der Dichtfläche. Hierdurch kann eine besonders einfache Anordnung der Dichtfläche erreicht werden.

Zudem wird durch die Querschnittsvergrösserung nach der Dichtfläche erreicht, dass die Strömung nicht negativ beeinflusst wird. Es können zudem auch keine Feststoffe, wie Haare und dergleichen, an der Dichtfläche hängen bleiben.

Vorzugsweise wird der Ventilkörper in Fliessrichtung geöffnet und gegen die Fliessrichtung geschlossen.

Vorzugsweise erstrecken sich die beiden Abzweigstellen von dem in der Horizontalen liegenden Ventilabschnitt rechtwinklig zur Mittelachse in Einbaulage entgegen der Lotrichtung weg. Das heisst, in Einbaulage erstrecken sich die Abzweigstellen und somit auch das Überlaufrohr vom Ventilabschnitt nach oben hin weg.

Vorzugsweise erstreckt sich das Überlaufrohr vom Ventilabschnitt in Einbaulage ausschliesslich nach oben hin. Das heisst, dass bezüglich einer Horizontalebene, die sich durch die Mittelachse erstreckt und in Einbaulage in der Horizontalen liegt, erstreckt sich das Überlaufrohr ausschliesslich nach oben.

Die Abzweigstellen und das Ventil liegen bevorzugt im Ventilabschnitt, der in der Horizontalen liegt, was den benötigen Einbauraum für die Ablaufanordnung kompakter gestalten lässt.

Vorzugsweise erstreckt sich das dem Rohreintritt in Fliessrichtung anschliessende Rohrstück im Wesentlichen in der Horizontalen oder in einem Winkel von maximal 20° winklig geneigt zur Horizontalen. Das sich dem Ventilabschnitt in Fliessrichtung anschliessende Rohrstück erstreckt sich im Wesentlichen in der Vertikalen.

Vorzugsweise wird das Überlaufrohr als u-förmiges Rohrstück bereitgestellt.

Alternativerweise wird das Überlaufrohr durch einen im Sanitärartikel liegenden Kanal bereitgestellt. Das heisst, dass das Überlaufrohr Teil des Sanitärartikels ist. Vorzugsweise wird das Überlaufrohr über eine mechanische Steckverbindung mit den beiden Abzweigstellen verbunden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht einer Ablaufanordnung nach einer ersten Ausführungsform;
- Fig. 2: eine perspektivische Explosionsdarstellung der Ablaufanordnung nach Figur 1;
- Fig. 3: eine perspektivische Explosionsdarstellung der Ablaufanordnung nach Figur 1 und 2;
- Fig. 4: eine geschnittene Explosionsdarstellung der Ablaufanordnung nach den vorhergehenden Figuren;
- Fig. 5: eine geschnittene Darstellung der Ablaufanordnung nach den vorhergehenden Figuren;
- Fig. 6: eine Detailansicht der Ablaufanordnung nach den vorhergehenden Figuren;
- Fig. 7: eine Schnittansicht der Ablaufanordnung nach den vorhergehenden Figuren, wobei ein Ventilkörper in der Offenstellung ist;
- Fig. 8: eine Schnittansicht der Ablaufanordnung nach den vorhergehenden Figuren, wobei ein Ventilkörper in der Verschlussstellung ist;
- Fig. 9/10: Detailexplosionsansichten der Ablaufanordnung nach den vorhergehenden Figuren;
- Fig. 11: eine perspektivische Anordnung einer Ablaufanordnung nach einer zweiten Ausführungsform;
- Fig. 12: eine Explosionsdarstellung der Ablaufanordnung nach der zweiten Ausführungsform; und
- Fig. 13: eine Schnittdarstellung der Ablaufanordnung nach der zweiten Ausführungsform.

### BESCHREIBUNG BEVORZUGTER AUSFÜHRUNGSFORMEN

In den Figuren wird eine Ablaufanordnung 1 zum Anschluss an einen Sanitärartikel gezeigt. Der Sanitärartikel ist typischerweise ein Waschtisch.

Die Figuren 1 bis 10 zeigen eine erste Ausführungsform der Ablaufanordnung 1 und die Figuren 11 bis 13 zeigen eine zweite Ausführungsform der Ablaufanordnung 1. In der Folge wird nun unter Bezugnahme auf beide Ausführungsformen der grundsätzliche Aufbau der Ablaufanordnung 1 erläutert.

Die Ablaufanordnung 1 umfasst ein Ablaufrohr 3 mit einem Rohreintritt 4 und einem Rohraustritt 5, einen in einem Ventilabschnitt 6 des Ablaufrohrs 3 angeordnetes Ventil 7 und ein Überlaufrohr 10. Mit dem Überlaufrohr 10 wird das Ventil 7 derart überbrückt, dass im Falle einer unbeabsichtigten Blockierung des Ventils 7 das Wasser bei ansteigendem Wasserstand im Sanitärartikel dennoch über das Überlaufrohr 10 abfliessen kann.

Im Ventilabschnitt 6 des Ablaufrohrs 3 ist ein Ventil 7 angeordnet. Das Ventil 7 umfasst eine Dichtfläche 8 und einen Ventilkörper 9, wobei der Ventilkörper 9 mit einem Betätigungselement 15 von einer Verschlusslage in eine Offenlage von der Dichtfläche 8 weg bewegbar ist. Die Bewegbarkeit des Ventilkörpers 9 wird in den Schnittdarstellungen der Figuren 7 und 8 genauer gezeigt. In der Figur 7 befindet sich der Ventilkörper 9 in seiner Offenlage, das heisst er ist beabstandet von der Dichtfläche 8 und in der Figur 8 befindet sich der Ventilkörper 9 in seiner Verschlusslage, das heisst der Ventilkörper 9 liegt auf der Dichtfläche 8 auf. Wenn der Ventilkörper 9 in Verschlusslage ist und sich das Wasser im Sanitärartikel anstaut, so kann das Wasser dann im Überlaufrohr 10 ebenfalls ansteigen und über das Überlaufrohr 10 entsprechend abfliessen. Der Ventilkörper 9 weist weiter eine Dichtung 46 auf, welche den Ventilkörper 9 gegenüber der Dichtfläche 8 abdichtet.

Das Überlaufrohr 10 erstreckt sich von einer ersten Abzweigstelle 11 zu einer zweiten Abzweigstelle 12. Die erste Abzweigstelle 11 liegt in Fliessrichtung F des Wassers gesehen vor dem Ventil 7 und die zweite Abzweigstelle 12 liegt in Fliessrichtung F des Wassers gesehen nach dem Ventil 7. Dabei erstreckt sich das Überlaufrohr 10 vom Ablaufrohr 3 weg und ist in Einbaulage im Wesentlichen entgegen der Lotrichtung nach oben orientiert. Das heisst, das Überlaufrohr 10 erstreckt sich in Einbaulage im Wesentlichen entgegen der Lotrichtung nach oben. Das Überlaufrohr 10 ist in den beiden gezeigten Ausführungsformen vom Ablaufrohr 3 getrennt als separates Teil ausgebildet. Das Überlaufrohr 10 kann dabei mit den beiden Abzweigstellen 11, 12 verbunden werden. Hierbei handelt es sich vorzugsweise um eine Steckverbindung, so wie dies von den Figuren 2 und 3 ersichtlich ist. Das heisst, das Überlaufrohr 10 kann in die beiden Abzweigstellen 11, 12 eingesteckt werden. Eine Schweissverbindung wäre auch denkbar.

Von den Figuren 2 und 3 bzw. 11 und 12 ist ersichtlich, dass der Ventilkörper 9 mindestens teilweise an einem Einsatzelement 13 gelagert ist. Das Einsatzelement 13 ist in eine Einsatzaufnahme 14 einsetzbar. Die Einsatzaufnahme 14 ist dabei Teil des Ablaufrohrs 3 und ragt in das Ablaufrohr 3 ein. Durch die Lagerung des Ventilkörpers 9 am Einsatzelement 13 kann der Ventilkörper 9 gemeinsam mit dem Einsatzelement 13 in das Ablaufrohr 3 in den Ventilabschnitt 6 eingesetzt werden. Der Ventilkörper 9 kann zudem mit dem Einsatzelement 13 aus dem Ventilabschnitt 6 entfernt werden, sodass beispielsweise der Ventilkörper 9 ersetzt werden kann. Hierdurch wird der grundsätzliche Einbau bei der Herstellung und die späterer Wartung des Ventilkörpers 9 vereinfacht.

Der Ventilkörper 9 ist in beiden Ausführungsformen eine Ventilklappe. Die Ventilklappe ist dabei relativ zur Dichtfläche 8 um eine geometrische Schwenkachse A verschwenkbar ausgebildet. Das heisst, die Ventilklappe lässt sich über eine Verschwenkbewegung um die geometrische Schwenkachse A von der Verschlusslage in die Offenlage verschwenken.

In der ersten Ausführungsform gemäss den Figuren 1 bis 10 wird die Dichtfläche 8 durch das Ablaufrohr 3 bereitgestellt. Das heisst, die Dichtfläche 8 ist ein integraler Bestandteil des Ablaufrohrs 3. Hierfür weist das Ablaufrohr 3 innenseitig einen entsprechenden Absatz auf, welcher die Dichtfläche 8 bereitstellt. In der zweiten Ausführungsform gemäss den Figuren 11 bis 13 wird die Dichtfläche 8 durch das Einsatzelement 13 selbst bereitgestellt. Das heisst, die Dichtfläche 8 ist ein integraler Bestandteil des Einsatzelementes 13.

In der ersten und der zweiten Ausführungsform verläuft der Ventilabschnitt 6 in Einbaulage derart, dass die Fliessrichtung F im Wesentlichen in einem Winkel winklig geneigt zur Horizontalen H verläuft, und dass die Dichtfläche 8 in Einbaulage im Wesentlichen in einem Winkel winklig geneigt zur Vertikalen V orientiert ist. Dies wird insbesondere in den Figuren 7 und 8 gezeigt. Der Winkel trägt das Bezugszeichen α.

Unter Bezugnahme auf die Figuren 2 bis 10 wird nun die Lagerung der Ventilklappe gemäss der ersten Ausführungsform genauer erläutert. Die Ventilklappe ist an einer Lagerachse 16 gelagert. Die Lagerachse 16 ist in einer Lagerstelle, hier in einer Lageröffnung 17, am Einsatzelement 13 entsprechend gelagert. Die Lagerachse 16 erstreckt sich dabei durch die Lageröffnung 17 hindurch. Gemäss der Figur 4 ist in dieser bevorzugten Ausführungsform die Lagerachse 16 getrennt ausgebildet. Ein erster Teil der Lagerachse 16 ist dabei in der Lageröffnung 17 gelagert und ein zweiter Teil wird hier über eine Schraubverbindung 35 mit dem ersten Teil verbunden. Der Ventilkörper 9 ist dabei am zweiten Teil entsprechend angeformt. Die zweiteilige Ausbildung der Lagerachse 16 hat den Vorteil, dass an einer Schulter 36 an der Lagerachse 16 eine Dichtung 20 angeordnet werden kann. Mit der Dichtung 20 wird im Wesentlichen die Lageröffnung 17 abgedichtet, sodass kein Wasser von Seiten des Ablaufrohrs 3 durch die Lageröffnung 17 nach aussen dringen kann. In anderen Ausführungsformen kann die Lagerachse 16 aber auch einstückig ausgebildet sein.

Weiter ist der Ventilkörper 9 gemäss der ersten Ausführungsform gegenüber der Lagerstelle des Einsatzelementes an einer Lagerstelle 31, die am Ablaufrohr 3 angeordnet ist, gelagert. Die Lagerstelle 31 hat hier die Form eines Zapfens, welcher in eine stirnseitig an der Lagerachse 16 angeordnete Öffnung 37 eingreifen kann. Von der Figur 4, welche die Explosivansicht zeigt, kann gut erkannt werden, dass nach der Herstellung der Schraubverbindung 35 das Einsatzelement 13 in die Einsatzaufnahme 14 eingeschoben werden kann, wobei dann die Öffnung 37 in Richtung des Zapfens 31 bewegt wird und diesen entsprechend aufnimmt. Von der Figur 5 wird sodann ersichtlich, dass der Ventilkörper 9 einerseits in der Lageröffnung 17 und andererseits gegenüber der Lageröffnung 17 an der Lagerstelle 31 gelagert ist. Die Lagerstelle 31 und die Lageröffnung 17 liegen in der Einbaulage auf der geometrischen Schwenkachse A.

In der zweiten Ausführungsform gemäss den Figuren 11 bis 13, ist die Lagerachse in einer Lagerstelle 18 am Ablaufrohr 3 verschwenkbar gelagert. Die Lagerstelle 18 wird durch eine Lageröffnung bereitgestellt. Die Lagerachse 16 wird dabei durch die Lageröffnung in das Ablaufrohr 3 eingeschoben. Während des Einschiebens kommt dabei die Lagerachse 16 mit der Ventilklappe in Verbindung. Dabei wird die Lagerachse 16 durch eine Öffnung 38 an der Ventilklappe hindurchgeführt.

Bei beiden Ausführungsformen steht die eigentliche Ventilklappe über einen Abkröpfbereich 2 mit der Lagerachse 16 in Verbindung.

Die Lagerachse 16 weist in beiden Ausführungsformen ein freies Ende 19 auf. Das freie Ende 19 ist dabei das Ende eines Hebelarms 21, welcher im Wesentlichen rechtwinklig von der Lagerachse 16 absteht. Das freie Ende 19 bzw. der Hebelarm 21 ist dabei auf der Seite des Einsatzelementes 13 angeordnet. Das freie Ende 19 steht mit dem besagten Betätigungselement 15 in Verbindung. Über das Betätigungselement 15 kann dabei die Lagerachse 16 entsprechend um die geometrische Schwenkachse A verschwenkt werden. Das freie Ende 19 bzw. der Hebelarm 21, liegen ausserhalb des Ablaufrohrs 3. Das heisst, das freie Ende 19 des Hebelarms 21 ist von ausserhalb des Ablaufrohrs 3 betätigbar. Dies hat den Vorteil, dass die gesamte Betätigungsmechanik ausserhalb der wasserführenden Teile liegt.

In beiden Ausführungsformen ist zudem ein Rückstellelement 22 angeordnet. Das Rückstellelement 22 wirkt dabei auf den Ventilkörper 9. Insbesondere wirkt das Rückstellelement 22 derart auf den Ventilkörper 9, dass dieser in seiner Verschlusslage gehalten wird. Vorzugsweise ist das Rückstellelement 22, wie von der Figur 6 gezeigt, am Einsatzelement 13 gelagert. In der ersten Ausführungsform ist das Rückstellelement 22 eine Blattfeder. In der zweiten Ausführungsform wird das Rückstellelement ebenfalls über ein Federmittel bereitgestellt, welches in den Figuren aber nicht dargestellt ist. Das Rückstellelement 22 hat den grundsätzlichen Vorteil, dass der Ventilkörper 9 in seiner Verschlusslage gehalten wird, was insbesondere bei der Montage bzw. Demontage von Vorteil ist. Hierdurch wird nämlich verhindert, dass der Ventilkörper 9 beim Einsetzen des Einsatzelementes 13 in die Einsatzaufnahme 14 mit der Dichtfläche 8 kollidiert, was unter Umständen zu einer Beschädigung des Ventilkörpers 9 führen könnte.

Bei beiden Ausführungsformen weist das Einsatzelement 13 einen kreiszylindrischen Lagerabschnitt 23 auf. Die Einsatzaufnahme 14 weist weiter einen kreiszylindrischen Lageraufnahmeabschnitt 24 auf. Über die Paarung Lagerabschnitt 23 und Lageraufnahmeabschnitt 24 wird das Einsatzelement 13 in der Einsatzaufnahme 14 gelagert. Zwischen dem Lagerabschnitt 23 und dem Lageraufnahmeabschnitt 24 ist ein Dichtungselement 25 angeordnet.

Vorzugsweise ist zwischen dem Einsatzelement 13 und der Einsatzaufnahme 14 eine Orientierungsstruktur 26 angeordnet, sodass das Einsatzelement 13 mit dem am Einsatzelement 13 gelagerten Ventilkörper 9 bezüglich der Dichtfläche 8 ausgerichtet werden kann. In der ersten Ausführungsform ist die Orientierungsstruktur eine Nut- und Kammverbindung, wobei am Einsatzelement 13 eine entsprechende Nut 38 angeordnet ist, welche einen Kamm 39 an der Einsatzaufnahme 14 entsprechend aufnimmt. Die Nut 38 ist in der Figur 9 und der Kamm 39 in der Figur 4 ersichtlich.

In beiden Ausführungsformen umfasst das Einsatzelement 13 weiter ein Sicherungselement 27. Mit dem Sicherungselement 27 ist nach erfolgtem Einsetzen des Einsatzelementes 13 in die Einsatzaufnahme 14 das Einsatzelement 13 zum Ablaufrohr 3 hin mechanisch festlegbar.

In der ersten Ausführungsform ist das Sicherungselement 27 ein Deckel 28, welcher drehbar am Einsatzelement 13 gelagert ist. Der Deckel 28 weist dabei ein Gewinde 29 auf, welches mit einem entsprechend ausgebildeten Gewinde 30 am Ablaufrohr zusammenarbeitet. Durch ein Verdrehen des Deckels 28 greift das Gewinde 29 in das Gewinde 30 ein und der Deckel 28 kann dabei zum Ablaufrohr 3 hin gesichert werden. Von der Figur 5 wird die Lagerung des Deckels 28 am Einsatzelement 13 genauer gezeigt. Der Deckel 28 weist eine Nut 40 auf, welche im Wesentlichen um die Mittelachse des Gewindes 29 umlaufend ausgebildet ist. In diese Nut 40 greift ein umlaufend ausgebildeter Kamm 41, der aussenseitig am Einsatzelement 13 angeordnet ist, ein. Hierdurch kann der Deckel 28 ohne entsprechende Restriktion um die Mittelachse des Gewindes 29 verdreht werden, was dann den entsprechenden Eingriff am Gewinde 30 und das entsprechende Festziehen des Deckels 28 erlaubt. Beim Festziehen des Deckels 28 wird aufgrund der Lagerung das Einsatzelement 13 in der Einsatzaufnahme nicht verdreht. In der zweiten Ausführungsform ist das Sicherungselement 27 am Einsatzelement 13 angeformt und weist im Wesentlichen die Gestalt eines Bajonettverschlusses auf. Dabei greift das Sicherungselement 27 am Einsatzelement 13 in eine Kurvenbahn 42, die im Bereich der Einsatzaufnahme 14 auf Seiten des Ablaufrohrs 3 angeordnet ist, ein.

Die Einsatzaufnahme 14 gemäss der ersten Ausführungsform mündet zwischen der ersten Abzweigstelle 11 und der zweiten Abzweigstelle 12 in das Ablaufrohr 3 ein. Dabei ist die Einsatzaufnahme 14 derart orientiert, dass das Einsatzelement 13 in Richtung einer quer zur Dichtfläche 8 verlaufenden Einsetzrichtung E in die Einsatzaufnahme einsetzbar ist. Die Einsetzrichtung E wird in den Figuren 2 und 3 mit einem entsprechenden Pfeil gezeigt.

Die Einsetzrichtung E ist im Wesentlichen parallel zur geometrischen Schwenkachse A.

Anhand der Figuren 4, 9 und 10 wird nun die konkrete Struktur des Einsatzelementes 13 gezeigt. Das Einsatzelement 13 weist einen Boden 42 auf, von welchem sich eine umlaufende Seitenwand 43 wegerstreckt. Die Seitenwand 43 stellt aussenseitig den Lagerabschnitt 23 bereit und im Boden 42 ist die Lagerstelle 47 vorgesehen. Durch Boden 42 und Seitenwand 43 wird ein Innenraum 44 geschaffen, in welchem der Hebelarm 21 und das Rückstellelement 22 vorhanden sind. Der Innenraum 44 ist in der montierten Stellung des Einsatzelementes 13 mindestens teilweise im Inneren der Einsatzaufnahme 14 angeordnet und hier durch den Deckel 28 entsprechend verschlossen. Durch die Seitenwand 43 wird das Betätigungselement zum Hebelarm 21 hingeführt. Dabei ist das Betätigungselement 15 in einem Einschnitt 34 gelagert, welcher sich durch die Seitenwand 43 hindurcherstreckt. Beim Betätigungselement 15 handelt es sich in der gezeigten Ausführungsform um einen Bowdenzug mit einer Hülle 32 und einem darin liegenden Kabel 33, wobei das Kabel 33 auf den Hebelarm 21 wirkt. Die Hülle 32 ist mit ihrem Endbereich im Einschnitt 34 gelagert. Die Lagerung des Bowdenzug direkt am Einsatzelement 13 hat den Vorteil, dass eine Einheit geschaffen werden kann, welche direkt ohne funktionalen Zusammenhang in die Einsatzaufnahme 14 eingesetzt werden kann. Für die Durchführung des Bowdenzugs weist die Einsatzaufnahme 14 im Bereich des Gewindes 30 einen Schlitz 45 auf. Durch diesen Schlitz 45 kann der Bowdenzug entsprechend nach aussen geführt werden. Durch die Anordnung des Schlitzes 45 bzw. des Einschnittes 34 kann dabei die Bauweise kompakter gewählt werden.

Das Dichtungselement 25, welches zwischen dem Lagerabschnitt 21 und dem Lageraufnahmeabschnitt 24 angeordnet ist, ist in der gezeigten Ausführungsform ein O-Ring, welcher im Bereich des Übergangs zwischen Boden 42 und Seitenwand 43 angeordnet ist. Das heisst, das Dichtungselement 25 ist ebenfalls am Einsatzelement 13 entsprechend gelagert.

Die Lageröffnung 17 ist in der gezeigten Ausführungsform sowohl im Boden 42 als auch in einem Fortsatz 47, der sich vom Boden 42 wegerstreckt vorhanden. Durch den Fortsatz 47 kann die Führungslänge entsprechend erhöht werden. Der Fortsatz 47 ragt dabei in das Ablaufrohr 3 ein.

Das Einsatzelement gemäss der zweiten Ausführungsform ist im Wesentlichen zylindrisch ausgebildet. In der gezeigten Ausführungsform ist der Ventilkörper 9 lose in einer Aufnahme 48 am Einsatzelement gelagert. Das heisst, der Ventilkörper 9 kann in die Aufnahme 48 vor der Montage eingesetzt werden. Die Aufnahme 48 erstreckt sich dabei vom Lagerabschnitt 23 in das Einsatzelement 13 hinein. Im Bereich der Aufnahme 48 ist zudem die Dichtfläche 8, mit welcher der Ventilkörper 9 zusammenarbeitet, angeordnet. Das heisst, die Dichtfläche 8 ist hier am Einsatzelement 13 angeordnet. Das Einsatzelement 13 wird mit seinem Lagerabschnitt 23 in den Lageraufnahmeabschnitt 24 eingesetzt. In der Schnittdarstellung kann gut erkannt werden, dass zwei Dichtungselemente 25 angeordnet sind, nämlich ein erstes Dichtungselement in Fliessrichtung F gesehen vor dem Ventilkörper 9 und ein zweites Dichtungselement nach dem Ventilkörper 9 . Weiter umfasst das Einsatzelement 13 einen Durchgang 49. Der Durchgang 49 kommt dabei derart zu liegen, dass dieser im Bereich der zweiten Abzweigstelle 12 liegt und einen Teil des Ablaufrohrs 3 bereitstellt. Durch den Durchgang 49 kann also Wasser von der zweiten Abzweigstelle 12 her kommend, weggeführt werden. In den Durchgang 49 fliesst auch das Wasser, welches die Dichtfläche 8 bzw. den Ventilkörper 9 passiert hat.

**BEZUGSZEICHENLISTE**

| | | | |
|---|---|---|---|
| 1 | Ablaufanordnung | 30 | Gewinde |
| 2 | Abkröpfbereich | 31 | Lagerstelle |
| 3 | Ablaufrohr | 32 | Hülle |
| 4 | Rohreintritt | 33 | Kabel |
| 5 | Rohraustritt | 34 | Einschnitt |
| 6 | Ventilabschnitt | 35 | Schraubverbindung |
| 7 | Ventil | 36 | Schulter |
| 8 | Dichtfläche | 37 | Öffnung |
| 9 | Ventilkörper | 38 | Nut |
| 10 | Überlaufrohr | 39 | Kamm |
| 11 | erste Abzweigstelle | 40 | Nut |
| 12 | zweite Abzweigstelle | 41 | Kamm |
| 13 | Einsatzelement | 42 | Boden |
| 14 | Einsatzaufnahme | 43 | Seitenwand |
| 15 | Betätigungselement | 44 | Innenraum |
| 16 | Lagerachse | 45 | Schlitz |
| 17 | Lageröffnung | 46 | Dichtung |
| 18 | Lagerstelle | 47 | Fortsatz |
| 19 | freies Ende | 48 | Aufnahme |
| 20 | Dichtung | 49 | Durchgang |
| 21 | Hebelarm | | |
| 22 | Rückstellelement | A | Schwenkachse |
| 23 | Lagerabschnitt | E | Einsteckrichtung |
| 24 | Lageraufnahmeabschnitt | F | Fliessrichtung |
| 25 | Dichtungselement | H | Horizontale |
| 26 | Orientierungsstruktur | V | Vertikale |
| 27 | Sicherungselement | α | Winkel |
| 28 | Deckel | | |
| 29 | Gewinde | | |

## Patentansprüche

1. Ablaufanordnung (1) zum Anschluss an einen Sanitärartikel umfassend
ein Ablaufrohr (3) mit einem Rohreintritt (4) und einem Rohraustritt (5),
ein in einem Ventilabschnitt (6) des Ablaufrohrs (3) angeordnetes Ventil (7) mit einer Dichtfläche (8) und einem Ventilkörper (9), wobei der Ventilkörper (9) mit einem Betätigungselement (15) von einer Verschlusslage in eine Offenlage von der Dichtfläche (8) weg bewegbar ist, und
ein Überlaufrohr (10), welches sich von einer in Fliessrichtung (F) des Wassers gesehen vor dem Ventil (7) liegenden ersten Abzweigstelle (11) zu einer in Fliessrichtung (F) des Wassers nach dem Ventil (7) liegenden zweiten Abzweigstelle (12) vom Ablaufrohr (3) weg erstreckt und so das Ventil (7) überbrückt,
wobei sich das Überlaufrohr (10) in Einbaulage im Wesentlichen entgegen der Lotrichtung nach oben erstreckt,
wobei der Ventilkörper (9) mindestens teilweise an einem Einsatzelement (13) gelagert ist, und wobei das Ablaufrohr (3) eine Einsatzaufnahme (14) aufweist, wobei das Einsatzelement (13) in die Einsatzaufnahme (14) am Ablaufrohr (3) einsetzbar ist, **dadurch gekennzeichnet,**
**dass** in Einbaulage der Ventilabschnitt (6) derart verläuft, dass die Fliessrichtung (F) im Wesentlichen in der Horizontalen (H) oder in einem Winkel von maximal 20° winklig geneigt zur Horizontalen (H) verläuft, und dass die Dichtfläche (8) in Einbaulage im Wesentlichen in der Vertikalen (V) oder in einem Winkel von maximal 20° winklig geneigt zur Vertikalen (V) orientiert ist.

2. Ablaufanordnung (1) nach Anspruch 1, **dadurch gekennzeichnet, dass** die Dichtfläche durch eine Aufweitung des Ventilabschnittes bereitgestellt wird, wobei der Querschnitt des Ventilabschnittes in Fliessrichtung gesehen nach der Dichtfläche grösser ist als vor der Dichtfläche; und/oder dass der Ventilkörper in Fliessrichtung geöffnet und gegen die Fliessrichtung geschlossen wird.

3. Ablaufanordnung nach einem der vorhergehenden Ansprüche, **dadurch gekennzeichnet, dass** sich die beiden Abzweigstellen (11, 12) von dem in der Horizontalen liegenden Ventilabschnitt (6) rechtwinklig zur Mittelachse des Ventilabschnittes (6) J in Einbaulage entgegen der Lotrichtung weg erstrecken.

4. Ablaufanordnung (1) nach einem der vorhergehenden Ansprüche, **dadurch gekennzeichnet, dass** die Lagerung des Ventilkörpers (9) am Einsatzelement (13) derart ist, dass der Ventilkörper (9) bei einem Montagevorgang gemeinsam mit dem Einsatzelement (13) in das Ablaufrohr (3) einsetzbar ist.

5. Ablaufanordnung (1) nach einem der vorhergehenden Ansprüche, **dadurch gekennzeichnet, dass** der Ventilkörper (9) eine Ventilklappe ist und dass die Dichtfläche (8) durch das Ablaufrohr (3) oder durch das Einsatzelement (13) bereitgestellt wird, wobei sich die Ventilklappe relativ zur Dichtfläche (8) um eine geometrische Schwenkachse (A) verschwenken lässt.

6. Ablaufanordnung (1) nach Anspruch 5, **dadurch gekennzeichnet, dass** die Ventilklappe an einer Lagerachse (16) gelagert ist, welche in einer Lagerstelle (18), insbesondere in einer Lageröffnung (17), am Einsatzelement (13) und/oder in einer Lagerstelle (18), insbesondere in einer Lageröffnung, am Ablaufrohr (3) verschwenkbar gelagert ist, wobei die Lagerachse (16) ein freies Ende (19) aufweist, welches mit dem besagten Betätigungselement (15) betätigbar ist.

7. Ablaufanordnung (1) nach Anspruch 6, **dadurch gekennzeichnet,**
**dass** eine Dichtung (20) zwischen der Lagerachse (16) und der Lageröffnung (17), insbesondere im stirnseitigen Bereich der Lageröffnung (17) angeordnet ist; und/oder
**dass** das freie Ende (19) Teil eines Hebelarms (21) ist, welcher winklig geneigt, insbesondere rechtwinklig, von der Lagerachse (16) wegsteht, wobei das Betätigungselement auf das freie Ende (19) wirkt;
und/oder
**dass** das freie Ende (19) ausserhalb des Ablaufrohrs (3) liegt und von ausserhalb des Ablaufrohrs (3) betätigbar ist.

8. Ablaufanordnung (1) nach einem der vorhergehenden Ansprüche, **dadurch gekennzeichnet, dass** ein Rückstellelement (22) auf den Ventilkörper (9) wirkt, welches Rückstellelement (22) den Ventilkörper (9) in seiner Verschlusslage hält, wobei das Rückstellelement (22) vorzugsweise am Einsatzelement (13) gelagert ist; und/oder wobei das Rückstellelement (22) vorzugsweise ausserhalb des wasserführenden Bereichs des Ablaufrohrs (3) angeordnet ist.

9. Ablaufanordnung (1) nach einem der vorhergehenden Ansprüche, **dadurch gekennzeichnet, dass** das Einsatzelement (13) einen kreiszylindrischen Lagerabschnitt (23) aufweist und wobei die Einsatzaufnahme (14) einen kreiszylindrischen Lageraufnahmeabschnitt (24) aufweist, wobei ein Dichtungselement (25) zwischen Lagerabschnitt (23) und Lageraufnahmeabschnitt (24) angeordnet ist.

10. Ablaufanordnung (1) nach Anspruch 9, **dadurch gekennzeichnet, dass** zwischen dem Einsatzelement (13) und der Einsatzaufnahme (14) eine Orientierungsstruktur (38, 39) angeordnet ist, welche das Einsatzelement (13) in der Einsatzaufnahme (14) ausrichtet, bzw. welche das Einsatzelement (13) mit dem am Einsatzelement (13) gelagerten Ventilkörper (9) bezüglich der Dichtfläche (8) ausrichtet.

11. Ablaufanordnung (1) nach einem der vorhergehenden Ansprüche, **dadurch gekennzeichnet, dass** das Einsatzelement (13) ein Sicherungselement (27) umfasst, welches nach erfolgtem Einsetzen des Einsatzelementes (13) in die Einsatzaufnahme (14) das Einsatzelement (13) zum Ablaufrohr (3) hin sichert.

12. Ablaufanordnung (1) nach Anspruch 11, **dadurch gekennzeichnet,**
**dass** das Sicherungselement (27) ein Deckel (28) ist, welcher drehbar am Einsatzelement (13) gelagert ist und welcher ein Gewinde (29) aufweist, welches mit einem entsprechend ausgebildeten Gewinde (30) am Ablaufrohr (3) zusammenarbeitet; oder
**dass** das Sicherungselement (27) am Einsatzelement (13) angeformt ist und beispielsweise die Form eines Bajonettverschlusses aufweist.

13. Ablaufanordnung (1) nach einem der vorhergehenden Ansprüche, **dadurch gekennzeichnet, dass** das Betätigungselement (15) ausserhalb des wasserführenden Bereichs des Ablaufrohrs (3) angeordnet ist; und/oder dass das Betätigungselement (15) am Einsatzelement (13) gelagert ist.

14. Ablaufanordnung (1) nach einem der vorhergehenden Ansprüche, **dadurch gekennzeichnet,**
**dass** die Einsatzaufnahme (14) zwischen der ersten Abzweigstelle (11) und der zweiten Abzweigstelle (12) in das Ablaufrohr (3) mündet, und insbesondere derart orientiert ist, dass das Einsatzelement (13) in Richtung einer quer zur Dichtfläche (8) verlaufenden Einsetzrichtung (E) in die Einsatzaufnahme (14) einsetzbar ist;
oder dass die Einsatzaufnahme (14) zwischen der zweiten Abzweigstelle (12) und dem Rohraustritt (5) in das Ablaufrohr (3) mündet, und insbesondere derart orientiert ist, dass das Einsatzelement (13) in Richtung einer rechtwinklig zur Dichtfläche (8) verlaufenden Einsetzrichtung (E) in die Einsatzaufnahme (14) einsetzbar ist.

15. Ablaufanordnung (1) nach einem der vorhergehenden Ansprüche 6 bis 14, **dadurch gekennzeichnet, dass** der Ventilkörper (9) gegenüber der Lagerstelle (18), insbesondere der Lageröffnung (17), des Einsatzelementes (13) an einer Lagerstelle (31), die am Ablaufrohr (3) angeordnet ist, gelagert ist.

16. Ablaufanordnung (1) nach einem der vorhergehenden Ansprüche, **dadurch gekennzeichnet, dass** das Betätigungselement (15) ein Bowdenzug mit einer Hülle (32) und einem darin gelagerten Kabel (33) ist, welches Kabel auf den Ventilkörper (9) wirkt, wobei die Hülle (32) am Einsatzelement (13) gelagert ist, wobei das Einsatzelement und/oder die Einsatzaufnahme (14) vorzugsweise einen Einschnitt (34) für die Durchführung des Bowdenzugs (32, 33) aufweist.

## Claims

1. A drain assembly (1) for connection to a sanitary item, said drain assembly comprising
a drain pipe (3) with a pipe inlet (4) and a pipe outlet (5),
a valve (7), which is arranged in a valve portion (6) of the drain pipe (3) and which has a sealing face (8) and a valve body (9), wherein the valve body (9) is movable away from the sealing face (8) from a closure position to an open position by means of an actuating element (15), and
an overflow pipe (10), which extends away from the drain pipe (3) from a first branch point (11), which is arranged upstream of the valve (7) when viewed in the direction of flow (F) of the water, to a second branch point (12), which is arranged downstream of the valve (7) in the direction of flow (F) of the water, and thus bridges the valve (7),
wherein, in the installed position, the overflow pipe (10) extends substantially upward counter to the plumbline direction,
wherein the valve body (9) is mounted at least partially on an insert element (13), and in that the drain pipe (3) has an insert receptacle (14), wherein the insert element (13) can be inserted into the insert receptacle (14) on the drain pipe (3),
**characterized in that**, in the installed position, the valve portion (6) extends in such a way that the direction of flow (F) runs substantially in the horizontal (H) or at an angle of no more than 20° to the horizontal (H), and **in that**, in the installed position, the sealing face (8) is oriented substantially in the vertical (V) or at an angle of no more than 20° to the vertical (V).

2. The drain assembly (1) as claimed in claim 1, **characterized in that** the sealing face is provided by widening the valve portion, wherein the cross section of the valve portion is larger downstream of the sealing face than upstream of the sealing face when viewed in the direction of flow and/or **in that** the valve body is opened in the direction of flow and closed counter to the direction of flow.

3. The drain assembly (1) as claimed in any of the preceding claims, **characterized in that** the two branch points (11, 12) extend away from the valve portion (6), situated in the horizontal, counter to the plumbline direction at right angles to the central axis of the valve portion (6) in the installed position.

4. The drain assembly (1) as claimed in any of the preceding claims, **characterized in that** the mounting of the valve body (9) on the insert element (13) is such that the valve body (9) can be inserted together with the insert element (13) into the drain pipe (3) during an assembly process.

5. The drain assembly (1) as claimed in any of the preceding claims, **characterized in that** the valve body (9) is a valve flap and **in that** the sealing face (8) is provided by the drain pipe (3) or by the insert element (13), wherein the valve flap (9) can be pivoted about a geometric pivoting axis (A) relative to the sealing face (8).

6. The drain assembly (1) as claimed in claim 5, **characterized in that** the valve flap (13) is mounted on a bearing axle (16), which is mounted pivotably in a bearing point (18), in particular in a bearing opening (17), on the insert element (13), and/or in a bearing point (18), in particular in a bearing opening (18), on the drain pipe (3), wherein the bearing axle (16) has a free end (19), which can be actuated by means of said actuating element (15).

7. The drain assembly (1) as claimed in claim 6, **characterized**
**in that** a seal (20) is arranged between the bearing axle (16) and the bearing opening (17, 18), in particular in the end region of the bearing opening (17, 18); and/or
**in that** the free end (19) is part of a lever arm (21), which projects from the bearing axle (16) at an angle, in particular at a right angle, wherein the actuating element acts on the free end (19);
and/or
**in that** the free end (19) is situated outside the drain pipe (3) and can be actuated from outside the drain pipe (3).

8. The drain assembly (1) as claimed in any of the preceding claims, **characterized in that** a return element (22) acts on the valve body (9), which return element (22) holds the valve body (9) in the closure position thereof, wherein the return element (22) is preferably mounted on the insert element (13); and/or wherein the return element (22) is preferably arranged outside the water-bearing region of the drain pipe (3).

9. The drain assembly (1) as claimed in any of the preceding claims, **characterized in that** the insert element (13) has a circular-cylindrical bearing portion (23), and wherein the insert receptacle (14) has a circular-cylindrical bearing receptacle portion (24), wherein a seal element (25) is arranged between the bearing portion (23) and the bearing receptacle portion (24).

10. The drain assembly (1) as claimed in claim 9, **characterized in that** an orientation structure (38, 39) is arranged between the insert element (13) and the insert receptacle (14), which structure aligns the insert element (13) in the insert receptacle (14) relative to the sealing face (8), or which structure aligns the insert element (13), with the valve body (9) mounted on the insert element (13), relative to said sealing face.

11. The drain assembly (1) as claimed in any of the preceding claims, **characterized in that** the insert element (13) has a retaining element (27), which secures the insert element (13) with respect to the drain pipe (3) after the insertion of the insert element (13) into the insert receptacle (14).

12. The drain assembly (1) as claimed in claim 11, **characterized**
**in that** the retaining element (27) is a cap (28), which is mounted rotatably on the insert element (13) and which has a thread (29), which interacts with a thread (30) of corresponding design on the drain pipe (3); or
**in that** the retaining element (27) is formed integrally on the insert element (13) and, for example, has the form of a bayonet catch.

13. The drain assembly (1) as claimed in any of the preceding claims, **characterized in that** the actuating element (15) is arranged outside the water-bearing region of the drain pipe (3); and/or **in that** the actuating element (15) is mounted on the insert element (13).

14. The drain assembly (1) as claimed in any of the preceding claims, **characterized**
**in that** the insert receptacle (14) opens into the drain pipe (3) between the first branch point (11) and the second branch point (12), and, in particular, is oriented in such a way that the insert element (13) can be inserted into the insert receptacle (14) in the direction of an insertion direction (E) transverse to the sealing face (8);
or in that the insert receptacle (14) opens into the drain pipe (3) between the second branch point (12) and the pipe outlet (5), and, in particular, is oriented in such a way that the insert element (13) can be inserted into the insert receptacle (14) in the direction of an insertion direction (E) at right angles to the sealing face (8).

15. The drain assembly (1) as claimed in any of the preceding claims, **characterized in that** the valve body (9) is mounted opposite the bearing point (18), in particular the bearing opening (17), of the insert element (13), at a bearing point (31) which is arranged on the drain pipe (3).

16. The drain assembly (1) as claimed in any of the preceding claims, **characterized in that** the actuating element (15) is a Bowden cable with a sheath (32) and a cable (33) supported therein, which cable acts on the valve body (9), wherein the sheath (32) is mounted on the insert element (13) wherein the insert element and/or the insert receptacle (14) preferably have/has a notch (34) for the passage of the Bowden cable (32, 33).

## Revendications

1. Agencement de vidange (1) pour le raccordement à un article sanitaire comprenant
un tuyau de vidange (3) avec une entrée de tuyau (4) et une sortie de tuyau (5),
une vanne (7) agencée dans une section de vanne (6) du tuyau de vidange (3) avec une surface d'étanchéité (8) et un corps de vanne (9), dans lequel le corps de vanne (9) peut être déplacé loin de la surface d'étanchéité (8) à partir d'une position de fermeture à une position d'ouverture avec un élément d'actionnement (15 ), et
un tuyau de trop - plein (10) qui s'étend depuis un premier point de branchement (11) situé avant la vanne (7), vu dans une direction d'écoulement (F) de l'eau, vers un second point de branchement (12) situé après la vanne (7), vu dans une direction d'écoulement (F) de l'eau, du tuyau de vidange (3) et ponte ainsi la vanne (7),
dans lequel le tuyau de trop - plein (10), en position de montage, s'étend vers le haut sensiblement en contre de la direction d'aplomb,
dans lequel le corps de vanne (9) étant au moins partiellement monté sur un élément d'insert (13), et dans lequel le tuyau de vidange (3) présente un logement d'insert (14), dans lequel l'élément d'insert (13) peut être inséré dans le logement d'insert (14) sur le tuyau de vidange (3), **caractérisé en ce que**
dans la position de montage, la section de vanne (6) s'étend de telle sorte que la direction d'écoulement (F) s'étend essentiellement dans la direction horizontale (H) ou inclinée d'un angle d'au maximum 20° par rapport à la direction horizontale (H), et **en ce que** la surface d'étanchéité (8) en position de montage est orientée essentiellement dans la direction verticale (V) inclinée d'un angle d'au maximum 20° par rapport à la direction verticale (V).

2. Agencement de vidange (1) selon la revendication 1, **caractérisé en ce que** la surface d'étanchéité est réalisée en élargissant la section de vanne, la section transversale de la section de vanne, vue dans la direction de l'écoulement, étant plus grande après la surface d'étanchéité qu'avant la surface d'étanchéité; et/ou que le corps de vanne est ouvert dans direction de l'écoulement et fermé dans direction contraire à l'écoulement.

3. Agencement de vidange selon l'une des revendications précédentes, **caractérisé en ce que** les deux points de branchement (11, 12) s'étendent à partir de la section de vanne (6) située horizontalement à angle droit par rapport à l'axe central de la section de vanne (6) dans la position de montage en contre de la direction d'aplomb.

4. Agencement de vidange (1) selon l'une des revendications précédentes, **caractérisé en ce que** le montage du corps de vanne (9) sur l'élément d'insert (13) est tel que le corps de vanne (9) peut être inséré ensemble avec l'élément d'insert (13) dans le tuyau de vidange (3).

5. Agencement de vidange (1) selon l'une des revendications précédentes, **caractérisé en ce que** le corps de vanne (9) est un clapet de vanne et que la surface d'étanchéité (8) est constituée par le tuyau de vidange (3) ou par l'élément d'insert (13), le clapet de vanne (9) pouvant pivoter par rapport à la surface d'étanchéité (8) autour d'un axe de pivotement géométrique (A).

6. Agencement de vidange (1) selon la revendication 5, **caractérisé en ce que** le clapet de vanne est monté sur un axe de montage (16), qui se trouve dans un point de montage (18), en particulier dans une ouverture de montage (17), sur le l'élément d'insert (13) et / ou est monté de manière pivotante dans un point de montage (18), en particulier dans une ouverture de montage (18), sur le tuyau de vidange (3), l'axe de montage (16) ayant une extrémité libre (19), qui peut être actionnée avec ledit élément d'actionnement (15).

7. Agencement de vidange (1) selon la revendication 6, **caractérisé en ce que** qu'un joint (20) est agencé entre l'axe de montage (16) et l'ouverture de montage (17), en particulier dans la zone frontale de l'ouverture de montage (17) ; et/ou que l'extrémité libre (19) fait partie d'un bras de levier (21) qui est incliné d'un angle, en particulier à angle droit, en saillie à partir de l'axe de montage (16), l'élément d'actionnement agissant sur l'extrémité libre (19), et / ou **en ce que** l'extrémité libre (19) se trouve à l' extérieur du tuyau de vidange (3) et peut être actionné depuis l' extérieur du tuyau de vidange (3).

8. Agencement de vidange (1) selon l'une des revendications précédentes, **caractérisé en ce qu'**un élément de rappel (22) agit sur le corps de vanne (9), lequel élément de rappel (22) maintient le corps de vanne (9) dans sa position de fermeture, l'élément de rappel (22) étant monté de préférence sur l'élément d'insert (13); et/ou dans lequel l'élément de rappel (22) est de préférence agencé à l'extérieur de la zone aquifère du tuyau de vidange (3).

9. Agencement de vidange (1) selon l'une des revendications précédentes, **caractérisé en ce que** l'élément d'insert (13) présente une section de montage cylindrique circulaire (23) et **en ce que** le logement d'insert (14) présente une section de réception de montage cylindrique circulaire (24), un élément d'étanchéité (25) étant agencé entre la section de palier (23) et la section de réception de montage (24).

10. Agencement de vidange (1) selon la revendication 9, **caractérisé en ce qu'**une structure d'orientation (38, 39) est agencée entre l'élément d'insert (13) et le logement d'insertion (14), laquelle aligne l'élément d'insert (13) dans le logement d'insert (14) resp. qui aligne l'élément d'insert (13) avec le corps de vanne (9) monté sur l'élément d'insert (13) par rapport à la surface d'étanchéité (8).

11. Agencement de vidange (1) selon l'une des revendications précédentes, **caractérisé en ce que** l'élément d'insert (13) comprend un élément de sécurité (27) qui, après l'insertion de l'élément d'insert (13) dans le logement d'insertion (14), sécurise l'élément d'insert (13) par rapport au tuyau de vidange (3).

12. Agencement de vidange (1) selon la revendication 11, **caractérisé en ce que** l'élément de sécurité (27) est un couvercle (28), qui est monté de manière rotative sur l'élément d'insert (13) et qui présente un filetage (29), qui coopère avec un filetage formé de manière correspondante (30) sur le tuyau de vidange (3) ; ou
que l'élément de sécurité (27) est moulé sur l'élément d'insert (13) et présente, par exemple, la forme d'une fermeture à baïonnette.

13. Agencement de vidange (1) selon l'une des revendications précédentes, **caractérisé en ce que** l'élément d'actionnement (15) est agencé à l'extérieur de la zone aquifère du tuyau de vidange (3); et/ou que l'élément d'actionnement (15) est monté sur l'élément d'insert (13).

14. Agencement de vidange (1) selon l'une des revendications précédentes, **caractérisé en ce que**
le logement d'insert (14) débouche dans le tuyau de vidange (3) entre le premier point de branchement (11) et le second point de branchement (12), et en particulier est orienté de telle sorte que l'élément d'insert (13) peut être inséré dans le logement d'insert (14) en direction d'une direction d'insertion (E) qui s'étend transversalement à la surface d'étanchéité (8) ou
que le logement d'insert (14) débouche dans le tuyau de vidange (3) entre le second point de branchement (12) et la sortie du tuyau (5), et en particulier est orienté de telle sorte que l'élément d'insert (13) peut être inséré dans le logement d'insert (14) en direction d'une direction d'insertion (E) qui s'étend perpendiculairement à la surface d'étanchéité (8).

15. Agencement de vidange (1) selon l'une des revendications précédentes 6 à 14, **caractérisé en ce que** le corps de vanne (9) est monté à l'opposé du point de montage (18), en particulier de l'ouverture de montage (17), de l'élément d'insert (13) à un point de montage (31), qui est agencé sur le tuyau de vidange (3).

16. Agencement de vidange (1) selon l'une des revendications précédentes, **caractérisé en ce que** l'élément d'actionnement (15) est un câble Bowden avec une gaine (32) et un câble (33) guidé à son intérieur, lequel câble agit sur le corps de vanne (9), la gaine (32) étant montée sur l'élément d'insert (13), dans lequel l'élément d'insert et / ou le logement d'insert (14) ont de préférence une incision (34) pour le passage du câble Bowden (32, 33).
